# EUROPÄISCHE PATENTSCHRIFT

(11) **EP 2 166 289 B1**
(45) Veröffentlichungstag und Bekanntmachung des Hinweises auf die Patenterteilung: **22.05.2019**
(21) Anmeldenummer: 09170501.2
(22) Anmeldetag: 17.09.2009
(51) Int. Cl.: F24C 3/08

(54) **GASKOCHMULDE**
GAS HOB
CUISINIÈRE A GAZ

(30) Priorität: 22.09.2008 ES 200802760
(43) Veröffentlichungstag der Anmeldung: 24.03.2010
(73) Patentinhaber: BSH Hausgeräte GmbH, 81739 München (DE)
(72) Erfinder: Gonzalez Llana, Enrique, 39310, Miengo (ES); Pelayo Alonso, Carlos, 39638, Villafufre (Cantabria) (ES)

(56) Entgegenhaltungen:
- EP-A1- 0 879 797
- EP-A1- 0 964 203
- WO-A1-03/044428
- DE-A1- 3 703 223
- DE-C1- 19 505 469
- DE-C1- 19 733 242

## Beschreibung

Die vorliegende Erfindung betrifft eine Gaskochmulde.

Bei Gasherden oder Mischherden werden Gaskochmulden verwendet, bei denen Gasbrenner an den den einzelnen Kochstellen zugeordneten Positionen vorgesehen sind. Die einzelnen Gasbrenner werden hierbei an einer Deckplatte befestigt. Diese Befestigung erfolgt in der Regel durch Ringhalterungen, die in Öffnungen in der Deckplatte eingesetzt werden und den oberen Bereich des Gasbrenners von unten unterstützen. Unterhalb der Deckplatte befinden sich die Gaszuleitung und weitere Elemente des Gasbrenners. Um unterschiedlichen Ausführungsformen von Gasbrennern, thermisch bedingten Abmessungsänderungen des Gasbrenners und/oder Fertigungstoleranzen Rechnung tragen zu können, ist die Höhe der Gaskochmulde, das heißt der Abstand zwischen der Unterseite der Deckplatte und der Oberseite des Bodens der Gaskochmulde so bemessen, dass dieser größer ist als die Höhe der Teile des Gasbrenners, die unterhalb der Deckplatte angeordnet sind. Hierdurch entsteht ein Spalt zwischen der Unterseite des Gasbrenners und dem Boden der Gaskochmulde. Während des Transportes, insbesondere bei einem Sturz, einer Gaskochmulde kann es allerdings zu extremen Krafteinwirkungen kommen. In diesen Situationen wird der Gasbrenner beziehungsweise werden die Gasbrenner vertikal bewegt und können sich zumindest um den Betrag des zwischen der Unterseite des Gasbrenners und dem Boden der Gaskochmulde bestehenden Abstandes oder Spalts nach unten verschieben.

Eine solche Bewegung des Gasbrenners kann aber zum einen zu einer Beschädigung der Deckplatte und zum anderen zu der Beschädigung von Zuleitungselementen zu dem Gasbrenner führen.

Aufgabe der vorliegenden Erfindung ist es daher eine Lösung zu schaffen, mit der ein zuverlässiger Schutz einer Gaskochmulde auch bei Krafteinwirkungen während des Transportes auf einfache Weise gewährleistet werden kann.

Der Erfindung liegt die Erkenntnis zugrunde, dass diese Aufgabe gelöst werden kann, indem in der Gaskochmulde eine Transportsicherungsvorrichtung vorgesehen wird, die im Falle der Krafteinwirkung eine geeignete Gegenkraft auf den Gasbrenner aufbringt.

Erfindungsgemäß wird die Aufgabe daher gelöst durch eine Gaskochmulde für einen Gasherd, die zumindest einen Gasbrenner, eine Deckplatte und einen Boden aufweist, wobei der mindestens eine Gasbrenner durch die Deckplatte zumindest teilweise hindurchragt. Die Gaskochmulde ist dadurch gekennzeichnet, dass unterhalb des Gasbrenners zumindest eine Transportsicherungsvorrichtung vorgesehen ist, die zu der Unterseite des Gasbrenners beabstandet ist und an dem Boden der Gaskochmulde vorgesehen ist.

Die Transportsicherungsvorrichtung ist für das in Kontakttreten mit zumindest einem Teil der Unterseite des Gasbrenners bei einer Bewegung, insbesondere vertikalen Bewegung, des Gasbrenners vorgesehen.

Als Gaskochmulde wird im Sinne der vorliegenden Erfindung eine Einheit bezeichnet, die zum Einbau in eine Arbeitsfläche oder einen Rahmen geeignet ist. Die Gaskochmulde umfasst erfindungsgemäß zumindest einen Gasbrenner und eine Deckplatte. Zusätzlich kann die Gaskochmulde auch mindesten eine andere Heizvorrichtung, beispielsweise eine Elektroheizschlange oder Induktionsheizung umfassen. Der Gasbrenner ragt zumindest teilweise durch die Deckplatte hindurch. Insbesondere ragt der Teil des Gasbrenners, an dem der Gasauslass zur Erzeugung einer Gasflamme vorgesehen ist, durch die Deckplatte so hindurch, dass dieser Teil nach oben über die Deckplatte hinausragt oder zumindest von oben zugänglich ist.

Im Sinne der vorliegenden Erfindung werden Angaben, wie vertikal, horizontal, oben und unten so verwendet, wie diese im montierten Zustand der Gaskochmulde in einer Arbeitsplatte, einem Rahmen oder einem Herd verstanden werden.

Als unterhalb des Gasbrenners wird der Bereich der Gaskochmulde verstanden, der in Projektion des Gasbrenners auf den Boden der Gaskochmulde unterhalb des Gasbrenners liegt. Die untere Begrenzung dieses Bereichs stellt der Boden der Gaskochmulde dar. Als Unterseite des Gasbrenners wird im Sinne der vorliegenden Erfindung die Seite des Gasbrenners verstanden, der dem Boden der Gaskochmulde zugewandt ist.

Als zu der Unterseite beabstandet wird im Sinne der Erfindung eine Anordnung der Transportsicherungsvorrichtung verstanden, bei der zwischen einer Fläche an der Transportsicherungsvorrichtung für den möglichen Kontakt zwischen dem Gasbrenner und der Transportsicherungsvorrichtung und der Unterseite des Gasbrenners im Bereich dieser Fläche ein Abstand vorliegt, die beiden Bauteile sich also nicht berühren. Der Abstand kann minimiert sein und beispielsweise im Millimeterbereich liegen. Indem die Transportsicherungsvorrichtung zu der Unterseite des Gasbrenners beabstandet ist, tritt diese bei minimalen Bewegungen des Gasbrenners oder bei einer gewissen temperaturbedingten Expansion des Gasbrenners im Betrieb mit der Unterseite des Brenners nicht oder nur geringfügig in Kontakt. Eine Krafteinwirkung auf die Transportsicherungsvorrichtung erfolgt in diesen Fällen vorzugsweise nicht oder nur in einem geringen Maß. Somit ist die Beaufschlagung der Transportsicherungsvorrichtung mit Kraft auf die Fälle beschränkt, in denen eine erhebliche Bewegung des Gasbrenners erfolgt. Dies kann beispielsweise bei einem Sturz der Gaskochmulde der Fall sein. Beim normalen Betrieb der Gaskochmulde kommt der Transportsicherungsvorrichtung hingegen keine Funktion zu. Die Transportsicherungsvorrichtung behindert den normalen Betrieb der Gaskochmulde aber auch nicht.

Indem die Transportsicherungsvorrichtung in der Gaskochmulde vorgesehen ist, kann die Gaskochmulde mit der Transportsicherungsvorrichtung vormontiert werden. Ein nachträgliches Anbringen der Transportsicherungsvorrichtung kann daher entfallen und der Gasbrenner für den Fall des Ausbaus aus einer montierten Position und Transport zu einer anderen Position hinreichend geschützt sein.

Besonders bevorzugt ist der Abstand zwischen der Unterseite des Gasbrenners und der Transportsicherungsvorrichtung geringer als der Abstand, den die Unterseite des Gasbrenners zu dem Boden der Gaskochmulde oder einem daran vorgesehenen weiteren Element aufweist. Hierdurch kann verhindert werden, dass der Gasbrenner vor dem Kontakt mit der Transportsicherungsvorrichtung mit dem Boden der Gaskochmulde in Kontakt tritt. Durch einen solchen Kontakt kann es gegebenenfalls zu einer Beschädigung des Bodens der Gaskochmulde kommen. Zudem kann es bei einer solchen Bewegung des Gasbrenners um einen größeren Betrag in vertikaler Richtung zu einer Beschädigung der Deckplatte kommen, an der der Gasbrenner erfindungsgemäß befestigt ist.

Schließlich kann durch die Anordnung der Transportsicherungsvorrichtung am Boden der Kochmulde eine solche Transportsicherungsvorrichtung auf einfache Weise für einzelne in der Gaskochmulde enthaltene Gasbrenner vorgesehen werden. Dadurch wird die Sicherheit gegen Beschädigung der einzelnen Gasbrenner oder der Deckplatte bei einfachem Aufbau der Gaskochmulde gewährleistet.

Diese Sicherheit ist insbesondere bei Kochmulden mit zumindest einem Gasbrenner von Bedeutung. Bei diesen Kochmulden muss der Gasbrenner zumindest teilweise durch die Deckplatte geführt und an dieser befestigt werden. Eine solche Befestigung ist bei anderen Heizelementen, die bei Kochstellen verwendet werden können, wie beispielsweise Elektroheizvorrichtungen oder Induktionsheizvorrichtungen nicht oder nicht zwingend erforderlich.

Gemäß einer Ausführungsform ist die Transportsicherungsvorrichtung zumindest teilweise federnd ausgestaltet. Als federnd wird im Sinne der vorliegenden Erfindung eine Transportsicherungsvorrichtung dann bezeichnet, wenn zumindest ein Teil der Transportsicherungsvorrichtung elastisch verformt werden kann. Durch eine solche Ausgestaltung der Transportsicherungsvorrichtung kann diese bei einem in Kontakt Treten mit der Unterseite des Gasbrenners eine gewisse elastische Verformung durchführen und dadurch ein gewisses Maß der Bewegungsenergie des Gasbrenners aufnehmen. Die elastische Verformung der Transportsicherungsvorrichtung findet erfindungsgemäß erst zu einem Zeitpunkt statt, zu dem der Gasbrenner bereits um einen Betrag in vertikaler Richtung aus seiner normalen Position bewegt wurde, wobei der Betrag größer ist als der Abstand zwischen der Transportsicherungsvorrichtung und der Unterseite des Gasbrenners. Eine solche erhebliche Verschiebung des Gasbrenners in vertikaler Richtung kann durch einen Sturz oder andere extreme Bedingungen beim Transport der Gaskochmulde auftreten.

Gemäß einer bevorzugten Ausführungsform ist der vertikale Abstand zwischen der Oberseite der Transportsicherungsvorrichtung und der Unterseite des Gasbrenners am Rand des Gasbrenners geringer als in anderen Bereichen des Gasbrenners. Bei dieser Ausführungsform wird der Gasbrenner somit in den extremen Situationen, beispielsweise bei einem Sturz an dessen Randbereich mit der Transportsicherungsvorrichtung in Kontakt treten und dort gegebenenfalls federnd gehalten. Durch die Abstützung des Gasbrenners an dessen Randbereich kann ein Verschwenken des Gasbrenners gegenüber der Vertikalen verhindert werden und dadurch weiterhin die Gefahr der Beschädigung der Deckplatte minimiert werden.

Zusätzlich zu den potentiellen Kontaktbereichen, die an der Transportsicherungsvorrichtung für den Kontakt mit dem Gasbrenner vorgesehen sind, kann gemäß einer Ausführungsform an der Transportsicherungsvorrichtung weiterhin mindestens ein Positionierelement vorgesehen sein. Das mindestens eine Positionierelement dient erfindungsgemäß zum Positionieren des Gasbrenners während des Zusammenbaus, d.h. Fertigung oder Herstellung, der Gaskochmulde.

Mit dieser Ausführungsform der vorliegenden Erfindung werden zwei Hauptfunktionen durch ein einziges Bauteil ausgeführt. Insbesondere wird durch die Transportsicherungsvorrichtung eine Positionierung und Führung des Gasbrenners beim Zusammenbau der Kochmulde geschaffen. Zudem wird durch die erfindungsgemäße Transportsicherungsvorrichtung eine Stützung des Gasbrenners im Fall der extremen Bewegung des Gasbrenners erreicht.

Gemäß einer bevorzugten Ausführungsform ist das mindestens eine Positionierelement in einem potentiellen Kontaktbereich für den Kontakt der Transportsicherungsvorrichtung mit der Unterseite des Gasbrenners vorgesehen. Als potentieller Kontaktbereich wird in diesem Zusammenhang der Bereich der Transportsicherungsvorrichtung verstanden, in dem diese im eingebauten Zustand den geringsten Abstand zu der Unterseite des Gasbrenners besitzt. Beim Vorsehen von Positionierelementen in diesem Bereich kann eine Führung beziehungsweise Positionierung des Gasbrenners beim Zusammenbau der Gaskochmulde auf einfache Weise gewährleistet werden. Das Positionierelement beziehungsweise die Positionierelemente stellen vorzugsweise Vorsprünge, Stifte, Nasen oder andere von dem potentiellen Kontaktbereich nach oben hervorstehende Elemente dar. Diese wirken erfindungsgemäß vorzugsweise mit entsprechenden in der Unterseite des Gasbrenners vorgesehenen Führungsöffnungen zusammen. Es ist zu beachten, dass die Positionierelemente nach dem Zusammenbau keinen Kontakt zu dem Gasbrenner aufweisen müssen. Die Positionierelemente dienen lediglich dazu den Gasbrenner beispielsweise bezüglich dessen Anschlusselementen in der richtigen Ausrichtung einzubauen. Die Öffnungen in der Unterseite des Gasbrenners werden daher vorzugsweise so gewählt, dass diese eine Größe aufweisen, die größer ist als der Querschnitt der einzelnen Positionierelemente. Hierdurch kann ein Verschwenken der Positionierelemente in den Öffnungen, das beim elastischen Verformen der Transportsicherungsvorrichtung auftreten kann, zumindest in eine Richtung ungehindert erfolgen und die federnde Lagerung des Gasbrenners bei einem Sturz oder dergleichen weiterhin gewährleistet sein.

Gemäß einer Ausführungsform weist die Transportsicherungsvorrichtung zu dem Boden der Gaskochmulde nach oben versetzte Randbereiche auf. Es wird somit eine zu der eigentlichen Stützebene für den Gasbrenner bei einem Sturz, das heißt dem Boden der Gaskochmulde, versetzte Ebene geschaffen. Indem die Transportsicherungsvorrichtung eine Form aufweist, bei der der Rand oder die Ränder gegenüber dem Boden der Kochmulde nach oben versetzt sind, kann die Stützung des Gasbrenners im Fall des Sturzes der Gaskochmulde beim Transport in dem mittleren Bereich der Transportsicherungsvorrichtung, das heißt zentral erfolgen. Zudem kann durch den Versatz der Randbereiche zum einen der Abstand zwischen dem Boden der Gaskochmulde und der Unterseite des Gasbrenners minimiert werden und zum anderen kann der Transportsicherungsvorrichtung zumindest in den Randbereichen eine federnde Eigenschaft verliehen werden. Schließlich erlaubt die Form der Transportsicherungsvorrichtung mit nach oben versetzten Randbereichen eine Befestigung der Transportsicherungsvorrichtung in deren mittleren Bereich an dem Boden. Besonders bevorzugt sind die Randbereiche zu dem Boden der Gaskochmulde parallel versetzt. Dies bedeutet, dass die Randbereiche, die als potentielle Kontaktbereiche mit dem Gasbrenner dienen, in der Horizontalen oder leicht aus der Horizontalen herausgeneigt liegen. Hierdurch wird die Kontaktfläche, über die der Gasbrenner bei einem Sturz oder anderer extremer Krafteinwirkung an der Transportsicherungsvorrichtung anliegt, zumindest beim ersten Kontakt maximiert und die Kraft so besser in die Transportsicherungsvorrichtung eingeleitet.

Die Transportsicherungsvorrichtung kann als ein Teil des Bodens ausgestaltet sein. In diesem Fall kann die Transportsicherungsvorrichtung beispielsweise durch Stanzen und Biegen von Teilen des Bodens erzeugt werden. Vorzugsweise stellt die Transportsicherungsvorrichtung aber ein separates Bauteil dar, das an dem Boden der Gaskochmulde befestigt ist. Hierdurch wird die Herstellung des Bodens vereinfacht. Zudem kann der Boden der Gaskochmulde bei dieser Ausführungsform eine durchgehende Fläche darstellen, wodurch der Eintritt von Verunreinigungen in das Innere der Gaskochmulde verhindert werden kann.

Vorzugsweise besteht die Deckplatte der Gaskochmulde aus Glaskeramikmaterial. Besonders bevorzugt stellt die Deckplatte der Gaskochmulde daher eine Glaskeramikplatte dar. Diese Platten sind bezüglich Verarbeitbarkeit, Hitzebeständigkeit aber insbesondere auch bezüglich der Reinigungsfreundlichkeit von Vorteil. Zudem kann bei der Verwendung einer Glaskeramikplatte außer einem Gasbrenner auch noch eine elektrisch betriebene, insbesondere Strahlungs-Kochstelle, an dem gleichen Herd realisiert werden. Durch die erfindungsgemäß vorgesehene Transportsicherungsvorrichtung besteht auch bei der Verwendung eines solchen, brüchigen Materials keine oder nur eine geringe Gefahr der Beschädigung der Deckplatte aufgrund des Gewichts des darin befestigten Gasbrenners bei Bewegung der Gaskochmulde, beispielsweise beim Transport oder der Montage der Gaskochmulde in einer Arbeitsplatte oder einem Rahmen.

Gemäß einer Ausführungsform stellt die Transportsicherungsvorrichtung eine Grundplatte mit sich von einer Grundplatte erstreckenden Schenkeln mit federnd ausgestalteten Enden dar. Die Anzahl der Schenkel kann je nach Form des Gasbrenners gewählt werden. Gemäß einer Ausführungsform weist die Transportsicherungsvorrichtung aber drei Schenkel auf, da hierdurch ein Verschwenken um die Vertikale leicht verhindert werden kann. Zudem weist die Ausgestaltung der Transportsicherungsvorrichtung aus Grundplatte mit sich davon erstreckenden Schenkeln den Vorteil der einfachen und kostengünstigen Herstellung und eines geringen Gewichts auf.

Die Erfindung wird im Folgenden erneut anhand der beiliegenden Figuren beschrieben. Es zeigen:
- Figur 1:: eine schematische Perspektivansicht einer Ausführungsform einer Gaskochmulde gemäß der vorliegenden Erfindung;
- Figur 2:: eine schematische Schnittansicht einer Ausführungsform einer Gaskochmulde gemäß der vorliegenden Erfindung; und
- Figur 3:: eine schematische Perspektivansicht einer Ausführungsform einer Transportsicherungsvorrichtung.

In Figur 1 ist eine schematische Perspektivansicht einer Ausführungsform einer erfindungsgemäßen Gaskochmulde 1 gezeigt. Der Aufbau von Gaskochmulden ist bekannt. In der folgenden Beschreibung werden daher nur Teile der Gaskochmulde genauer beschrieben und in den Figuren genauer gezeigt, die Teil der Erfindung sind oder das Verständnis der Erfindung erleichtern.

In der Ansicht in Figur 1 ist aus Gründen der besseren Erkennbarkeit die Deckplatte der Gaskochmulde 1 nicht gezeigt. In der dargestellten Ausführungsform umfasst die Gaskochmulde 1 eine Wanne 3, die einen Boden 31 und einen Rand aufweist, an dem die Deckplatte befestigt werden kann. In der Wanne 3 ist ein Gasbrenner 2 vorgesehen. Dieser umfasst eine Gaszuführungsleitung 23, sowie einen an der Oberseite des Gasbrenners 2 angeordneten Gasauslass 24. An der Unterseite 21 des Gasbrenners 2 sind in der dargestellten Ausführungsform drei Stege 22 vorgesehen, die sich von dem im wesentlichen runden Grundkörper des Gasbrenners 2 aus seitlich nach außen versetzt nach unten erstrecken.

In der Figur 2 ist die Gaskochmulde 1 in einem zusammengebauten Zustand mit Deckplatte 4 gezeigt. Wie sich aus dieser Ansicht entnehmen lässt, ist der Gasbrenner 2 über einen Befestigungsring 41, der beispielsweise einen Gussring darstellen kann, an der Deckplatte 4 befestigt. Hierzu kann eine Schraubverbindung verwendet werden, die in den Figuren nicht gezeigt ist. Die Deckplatte 4 stellt vorzugsweise eine Glaskeramikplatte dar. Oberhalb der Deckplatte 4 ragt ein Teil des Gasbrenners 2 hervor. Hierbei ist insbesondere der Gasauslass 24, über den die zum Kochen verwendete Gasflamme erzeugt wird, ist von oben zugänglich. Unterhalb der Deckplatte 4 befindet sich der weitere Teil des Gasbrenners 2. Insbesondere ist die Gaszuleitung 23 unterhalb der Deckplatte 4 vorgesehen. Weiterhin sind im unteren Bereich des Gasbrenners 2 die oben genannten Stege 22 vorgesehen. In der Unterseite des Gasbrenners 2 und in der dargestellten Ausführungsform insbesondere in der Unterseite der Stege 22 sind jeweils Öffnungen 221 beziehungsweise Bohrungen für Positionierelemente 21 vorgesehen, die von einer Transportsicherungsvorrichtung 5 nach oben hervorstehen.

Der Aufbau der in den Figuren verwendeten Ausführungsform der Transportsicherungsvorrichtung 5 ist in Figur 3 genauer gezeigt. Die Transportsicherungsvorrichtung 5 umfasst eine Grundplatte 51 sowie sich an die Grundplatte 51 anschließende Schenkel 52. Es sei bemerkt, dass die Schenkel 52 mit der Grundplatte 51 einteilig ausgestaltet sind. Insbesondere kann die Transportsicherungsvorrichtung 5 ein Blechteil darstellen, bei der die Schenkel 52 gegenüber der Grundplatte 51 nach oben gebogen sind. Die Schenkel 52 weisen jeweils einen zu der Grundplatte 51 versetzten Bereich 521 auf. Dieser ist in der dargestellten Ausführungsform ein zu der Grundplatte 51 paralleler Bereich. Durch die gebogene Form der Schenkel und gegebenenfalls zusätzlich aufgrund des Materials der Transportsicherungsvorrichtung 5 können die versetzten Bereiche 521 gegenüber der Grundplatte 51 elastisch bewegt werden.

An den freien Enden des versetzten Bereiches 521 ist jeweils eine Positioniernase 53 vorgesehen, die auch als Positionierstift bezeichnet wird. In der dargestellten Ausführungsform ist die Positioniernase 53 durch Hochbiegen eines Teils des freien Endes des versetzen Bereiches 521 gebildet. Die so senkrecht nach oben gerichtete Positioniernase 53 kann in die Öffnung 221 an der Unterseite des Gasbrenners 2, insbesondere der Unterseite der Stege 22 des Gasbrenners 2 eingebracht werden. Die Positioniernasen 53 dienen somit bei dem Zusammenbau der Gaskochmulde 1 der Ausrichtung des Gasbrenners 2 zu anderen Teilen der Gaskochmulde 1. Wie in der Figur 2 gezeigt ist, berühren die Positioniernasen 53 die Innenseite der Öffnung 221 des Steges 22 nicht und stoßen insbesondere in der normalen Betriebsposition des Gasbrenners 2 nicht an der Oberseite der Öffnung 221 in dem Steg 22 an. In der Richtung der Breite der Positioniernase 53 kann die Abmessung der Positioniernase 53 dem inneren Durchmesser der Öffnung 221 entsprechen. Vorzugsweise ist aber der Innendurchmesser der Öffnung 221 so gewählt, dass die Positioniernase 53 auch in dieser Richtung nicht an der Innenseite der Öffnung 221 anliegt.

Die Transportsicherungsvorrichtung 5 wird über Bohrungen 511 an dem Boden 31 der Gaskochmulde 1 befestigt, insbesondere verschraubt. Nach der Anbringung der Transportsicherungsvorrichtung 5 an dem Boden 31 kann diese beim Zusammenbau der Gaskochmulde 1 zur Ausrichtung des Gasbrenners 2 verwendet werden. Sobald der Gasbrenner 2 in der korrekten Position ist, wird die Deckplatte 4 aufgesetzt. Der Gasbrenner 2 kann auch bereits vor dem aufsetzten der Deckplatte 4 an dieser befestigt sein. In diesem Fall dienen die Positioniernasen 53 zur Ausrichtung der Deckplatte 4. Wird die Deckplatte 4 aufgesetzt ohne, dass der Gasbrenner 2 an dieser befestigt ist, kann diese Befestigung auch nachträglich über einen Befestigungsring 41 erfolgen. Dieser zusammengebaute Zustand der Gaskochmulde 1 ist in der Figur 2 gezeigt.

In diesem Zustand sind die versetzten Bereiche 521 der Schenkel 52 der Transportsicherungsvorrichtung 5 gegenüber dem Boden 31 nach oben versetzt. In den Figuren 1 und 2 ist in dem Boden 31 eine Vertiefung vorgesehen und die Grundplatte 51 der Transportsicherungsvorrichtung 5 wird in dieser Vertiefung befestigt. Selbst mit dieser Vertiefung befinden sich die versetzen Bereiche 521 der Schenkel 52 in dem Bereich um die Vertiefung in einem Abstand zu dem Boden 31. Weiterhin ist in dem zusammengebauten Zustand zwischen der Oberseite 54 der Transportsicherungsvorrichtung 5, insbesondere der Oberseite der versetzen Bereiche 521, und der Unterseite 21 des Gasbrenners 2, insbesondere der Unterseite der Stege 22, ein Abstand vorhanden. Dieser Spalt zwischen dem Gasbrenner 2 und der Transportsicherungsvorrichtung 5 ist kleiner als der Abstand des oberen Endes der Positioniernase 53 zu der Oberseite des Inneren der Öffnung 221.

Wird die in Figur 2 gezeigte Ausführungsform der Gaskochmulde 1 beim Transport oder bei der Montage einer Kraft ausgesetzt, insbesondere der Gewichtskraft bei einem Sturz, so werden sich spätestens beim Aufschlagen die einzelnen Komponenten der Gasmulde 1 zumindest teilweise relativ zueinander bewegen. Der Gasbrenner 2, der ausschließlich an der Deckplatte 4 befestigt ist, wird sich bei einem Sturz aufgrund seines Eigengewichts nach unten in Richtung auf den Boden 31 bewegen. Diese Bewegung wird durch die Transportsicherungsvorrichtung 5 behindert beziehungsweise begrenzt. Zunächst wird die Unterseite 21 der Stege 22 mit der Oberseite 54 der Transportsicherungsvorrichtung 5 in dem Bereich um die Positioniernase 53 in Kontakt treten. Dieser Bereich wird auch als potentieller Kontaktbereich 541 bezeichnet. Da der Abstand zwischen der Unterseite 21 des Gasbrenners 2 und dem potentiellen Kontaktbereich 541 gering ist, führt diese Verschiebung des Gasbrenners 2 in vertikaler Richtung nicht zu einer Beschädigung der Deckplatte 4.

Sollte der Sturz heftigerer Natur sein, so wird der Gasbrenner 2 versuchen sich über diese Lage, in der der Gasbrenner 2 mit dem potentiellen Kontaktbereich 541 anfänglich in Kontakt tritt, hinaus weiter nach unten zu bewegen. Diese Bewegung wird aufgrund der federnden, versetzten Bereiche 521 der Schenkel 52 der Transportsicherungsvorrichtung 5 abgefedert und limitiert. Somit kann sich der Gasbrenner 2 über die anfängliche Kontaktlage des Gasbrenners 2 und der Transportsicherungsvorrichtung 5 hinaus nur um einen geringen Betrag und darüber hinaus auch nur in einer gefederten Bewegung bewegen. In der Endlage, die der Gasbrenner 2 annehmen kann, wird dieser durch die Transportsicherungsvorrichtung 5 gegen den Boden 31 gestützt. Das Brechen der Deckplatte 4 oder eine andere Beschädigung der Deckplatte 4, an der der Gasbrenner 2 befestigt ist, kann somit vermieden werden.

Die Erfindung ist nicht auf die gezeigten Ausführungsformen beschränkt. Beispielsweise kann der Boden der Gaskochmulde eine andere Form aufweisen, insbesondere ohne Vertiefung ausgestaltet sein. Weiterhin ist es auch möglich statt der gezeigten Wanne, die einen einzigen Gasbrenner umgibt eine Wanne oder lediglich ein Bodenblech zu verwenden, in der beziehungsweise oberhalb dessen mehr als ein Gasbrenner vorgesehen sind. Auch die Form und Auslegung des Gasbrenners kann von der dargestellten Ausführungsform abweichen. So können beispielsweise die Öffnungen für die Positionierelemente statt in die gezeigten Stege in ein topfförmiges Gehäuse des Gasbrenners eingebracht sein. Schließlich kann auch die Form und Ausgestaltung der Transportsicherungsvorrichtung von der in den Figuren gezeigten Ausführungsform abweichen. Beispielsweise kann die Anzahl der Schenkel von der gezeigten Anzahl abweichen. Auch die Form der Grundplatte kann anders als die gezeigte Form sein.

Mit der vorliegenden Erfindung wird somit die Möglichkeit des sicheren Transports einer Gaskochmulde geliefert. Mit der Transportsicherungsvorrichtung, insbesondere bei einer zumindest im Bereich der Schenkel federnd ausgestalteten Transportsicherungsvorrichtung, wird ein Federeffekt erzielt und gleichzeitig der Abstand zwischen dem Brenner und dem Muldenboden begrenzt. Aufgrund der Begrenzung des Abstandes und aufgrund des Federeffekts wird sichergestellt, dass der Brenner beim Sturz oder einer heftigen Bewegung der Kochmulde während der Montage oder während des Transportes einen gedämpften Kontakt mit der Transportsicherungsvorrichtung aufweist, so dass das Eigengewicht des Brenners nicht zum Brechen der Glaskeramikplatte führt.

Sobald das Kochfeld beziehungsweise die Kochmulde eingebaut ist, wird bei der erfindungsgemäßen Ausgestaltung der Kochmulde das Gewicht des Brenners ausschließlich durch die Glaskeramikplatte getragen. Der Brenner kann hierzu mit Schrauben durch eine Dichtung und einen gusseisernen Ring an der Platte befestigt werden. In diesem montierten Zustand ist die Transportsicherungsvorrichtung in der Kochmulde ohne Funktion, trägt insbesondere den Gasbrenner nicht.

### Bezugszeichenliste

- 1: Gaskochmulde
- 2: Gasbrenner
- 21: Unterseite
- 22: Steg
- 221: Öffnung für Positionierelement
- 23: Gaszuleitung
- 24: Gasauslass
- 3: Wanne
- 31: Boden
- 4: Deckplatte
- 41: Befestigungsring
- 5: Transportsicherungsvorrichtung
- 51: Grundplatte
- 511: Bohrung
- 52: Schenkel
- 521: versetzter Bereich
- 53: Positioniernase
- 54: Oberseite der Transportsicherungsvorrichtung
- 541: potentieller Kontaktbereich

## Patentansprüche

1. Gaskochmulde für Gasherd, die zumindest einen Gasbrenner (2), eine Deckplatte (4) und einen Boden (31) aufweist, wobei der mindestens eine Gasbrenner (2) durch die Deckplatte (4) zumindest teilweise hindurchragt, **dadurch gekennzeichnet, dass** unterhalb des Gasbrenners (2) zumindest eine Transportsicherungsvorrichtung (5) vorgesehen ist, die zu der Unterseite (21) des Gasbrenners (2) beabstandet ist und an dem Boden (31) der Gaskochmulde (1) vorgesehen ist.

2. Gaskochmulde nach Anspruch 1, **dadurch gekennzeichnet, dass** die Transportsicherungsvorrichtung (5) zumindest bereichsweise federnd ausgestaltet ist.

3. Gaskochmulde nach einem der Ansprüche 1 oder 2,**dadurch gekennzeichnet, dass** der vertikale Abstand zwischen der Oberseite (54) der Transportsicherungsvorrichtung (5) und der Unterseite (21) des Gasbrenners (2) am Rand des Gasbrenners (2) geringer ist als in anderen Bereichen des Gasbrenners (2).

4. Gaskochmulde nach einem der Ansprüche 1 bis 3, **dadurch gekennzeichnet, dass** an der Transportsicherungsvorrichtung (5) mindestens ein Positionierelement (53) vorgesehen ist.

5. Gaskochmulde nach Anspruch 4, **dadurch gekennzeichnet, dass** das mindestens eine Positionierelement (53) in einem potentiellen Kontaktbereich (541) für den Kontakt der Transportsicherungsvorrichtung (5) mit der Unterseite (21) des Gasbrenners (2) vorgesehen ist.

6. Gaskochmulde nach einem der Ansprüche 1 bis 5, **dadurch gekennzeichnet, dass** die Transportsicherungsvorrichtung (5) zu dem Boden (31) der Gaskochmulde (1) nach oben versetzte Randbereiche (521) aufweist.

7. Gaskochmulde nach einem der Ansprüche 1 bis 6, **dadurch gekennzeichnet, dass** die Transportsicherungsvorrichtung (5) an dem Boden (31) der Gaskochmulde (1) befestigt ist.

8. Gaskochmulde nach einem der Ansprüche 1 bis 7, **dadurch gekennzeichnet, dass** die Deckplatte (4) der Gaskochmulde (1) eine Glaskeramikplatte darstellt.

9. Gaskochmulde nach einem der Ansprüche 1 bis 8, **dadurch gekennzeichnet, dass** die Transportsicherungsvorrichtung (5) eine Grundplatte (51) mit sich von der Grundplatte (51) erstreckenden Schenkeln (52) mit federnd ausgestalteten Enden (521) darstellt.

## Claims

1. Gas hob for a gas cooker, which has at least one gas burner (2), a cover plate (4) and a base (31), wherein the at least one gas burner (2) at least partially protrudes through the cover plate (4), **characterised in that** provided below the gas burner (2) is at least one transport securing apparatus (5), which is spaced apart from the lower side (21) of the gas burner (2) and is provided on the base (31) of the gas hob (1).

2. Gas hob according to claim 1, **characterised in that** the transport securing apparatus (5) is embodied as resilient at least in regions.

3. Gas hob according to one of claim 1 or 2, **characterised in that** the vertical spacing between the upper side (54) of the transport securing apparatus (5) and the lower side (21) of the gas burner (2) is smaller at the edge of the gas burner (2) than in other regions of the gas burner (2).

4. Gas hob according to one of claims 1 to 3, **characterised in that** at least one positioning element (53) is provided on the transport securing apparatus (5).

5. Gas hob according to claim 4, **characterised in that** the at least one positioning element (53) is provided in a potential contact region (541) for contact between the transport securing apparatus (5) and the lower side (21) of the gas burner (2).

6. Gas hob according to one of claims 1 to 5, **characterised in that** the transport securing apparatus (5) has edge regions (521) which are displaced upwards with respect to the base (31) of the gas hob (1).

7. Gas hob according to one of claim 1 to 6, **characterised in that** the transport securing apparatus (5) is fastened to the base (31) of the gas hob (1).

8. Gas hob according to one of claims 1 to 7, **characterised in that** the cover plate (4) of the gas hob (1) represents a gas ceramic plate.

9. Gas hob according to one of claims 1 to 8, **characterised in that** the transport securing apparatus (5) represents a base plate (51) with limbs (52) extending from the base plate (51) with ends (521) embodied in a resilient manner.

## Revendications

1. Plaque de cuisson à gaz pour une cuisinière à gaz, qui présente au moins un brûleur à gaz (2), une plaque de recouvrement (4) et un fond (31), dans laquelle l'au moins un brûleur à gaz (2) fait au moins partiellement saillie à travers la plaque de recouvrement (4), **caractérisée en ce qu'**au moins un dispositif de sécurisation durant le transport (5) est prévu sous le brûleur à gaz (2), lequel dispositif est écarté du côté inférieur (21) du brûleur à gaz (2) et est prévu sur le fond (31) de la plaque de cuisson à gaz (1).

2. Plaque de cuisson à gaz selon la revendication 1, **caractérisée en ce que** le dispositif de sécurisation durant le transport (5) est exécuté de façon élastique au moins par zones.

3. Plaque de cuisson à gaz selon l'une des revendications 1 ou 2, **caractérisée en ce que** l'écartement vertical entre le côté supérieur (54) du dispositif de sécurisation durant le transport (5) et le côté inférieur (21) du brûleur à gaz (2) au bord du brûleur à gaz (2) est moindre que dans d'autres zones du brûleur à gaz (2).

4. Plaque de cuisson à gaz selon l'une des revendications 1 à 3, **caractérisée en ce qu'**au moins un élément de positionnement (53) est prévu sur le dispositif de sécurisation durant le transport (5).

5. Plaque de cuisson à gaz selon la revendication 4, **caractérisée en ce que** l'au moins un élément de positionnement (53) est prévu dans une zone de contact potentielle (541) pour le contact du dispositif de sécurisation durant le transport (5) avec le côté inférieur (21) du brûleur à gaz (2).

6. Plaque de cuisson à gaz selon l'une des revendications 1 à 5, **caractérisée en ce que** le dispositif de sécurisation durant le transport (5) présente des zones périphériques (521) décalées vers le haut par rapport au fond (31) de la plaque de cuisson à gaz (1).

7. Plaque de cuisson à gaz selon l'une des revendications 1 à 6, **caractérisée en ce que** le dispositif de sécurisation durant le transport (5) est fixé au fond (31) de la plaque de cuisson à gaz (1).

8. Plaque de cuisson à gaz selon l'une des revendications 1 à 7, **caractérisée en ce que** la plaque de recouvrement (4) de la plaque de cuisson à gaz (1) constitue une plaque vitrocéramique.

9. Plaque de cuisson à gaz selon l'une des revendications 1 à 8, **caractérisée en ce que** le dispositif de sécurisation durant le transport (5) constitue une plaque de base (51) avec des bras (52) s'étendant au départ de la plaque de base (51) avec des extrémités exécutées élastiquement (521).
